# EUROPÄISCHE PATENTSCHRIFT

(11) **EP 1 049 845 B1**
(45) Veröffentlichungstag und Bekanntmachung des Hinweises auf die Patenterteilung: **01.12.2004**
(21) Anmeldenummer: 99941586.2
(22) Anmeldetag: 12.08.1999
(51) Int. Cl.: E05B 55/06

(54) **SCHLOSS MIT EINEM AUS SCHLOSSGEHÄUSE HERAUSRAGENDEM FALLENRIEGEL**
LOCK WITH A LATCH BOLT PROTRUDING FROM THE LOCK HOUSING
SERRURE A PENE DEMI-TOUR FAISANT SAILLIE HORS DU BOITIER DE LADITE SERRURE

(30) Priorität: 28.08.1998 DE 19839043
(43) Veröffentlichungstag der Anmeldung: 08.11.2000
(73) Patentinhaber: DORMA GmbH + Co. KG, 58256 Ennepetal (DE)
(72) Erfinder: KOTTERHEIT, Günter, D-42549 Velbert (DE)
(86) Internationale Anmeldenummer: PCT/EP1999/005873
(87) Internationale Veröffentlichungsnummer: WO 2000/012851

(56) Entgegenhaltungen:
- CH-A- 346 453
- DE-B- 1 048 793
- DE-C- 6 281
- DE-C- 325 285
- DE-C- 327 229
- DE-C- 429 316

## Beschreibung

Die Erfindung betrifft ein Schloss gemäß dem Oberbegriff des Patentanspruches 1, bei dem aus dem Schlossgehäuse ein Fallenriegel herausragt, dessen im Schlossgehäuse verschieblich geführter Fallenriegelschwanz in das Schlossgehäuse mittels Betätigung einer Nuss zurückschließbar ist, wobei ein Fortsatz der Nuss an einem Vorsprung des Fallenriegelschwanzes angreift.

Bei einem gattungsgemäßen, anderthalbtourigen Schloss nach DE C 32 52 85 ist die Nuss durch einen Drückerknopf gebildet, mit dem ein Hubdaumen auf Mitdrehung verbunden ist, welcher auf einen von der Falle abgebogenen Lappen wirkt. Eine selbsttätige Rückstellung der Nuss ist nicht vorgesehen. Das vorbekannte Schloss verwendet zwei Zylinderschlösser, von welchen das eine von der inneren und das andere von der äußeren Türseite her geschlossen werden kann. Ferner ist eine Zuhaltung mit Tourenausnehmungen offenbart, wobei im Bereich jedes Zylinderschlosses an einem Fallenriegelschwanz jeweils zwei mit der Zuhaltung zusammenwirkende Angriffe bzw. zwei Schließnasen angeordnet sind. Die Betätigung des Drückerknopfes kann nur von der Innenseite der Tür erfolgen. Er ermöglicht ausschließlich das Zurückschließen der Falle aus der Normalstellung, d. h. bei nicht in eine Riegelstellung vorgeschlossener Falle.

Ein als Glastürschloss dienendes Schloss ist auf dem Markt bekannt. Der Fallenriegelschwanz lagert um einen Zapfen einer ihn nach rückwärts übergreifenden Zuhaltung, welche eine Schließeingrifföffnung des Fallenriegelschwanzes schneidet und welche mit einem abgewinkelten Ende in den Bewegungsbereich der Nuss hineinragt. So dann ist eine Zuhaltung mit einem Sperrvorsprung ausgestattet, welcher je nach Stellung des Fallenriegels vor oder hinter einer Anschlagschulter des Verschlussgehäuses liegt. Die Verlagerung des Fallenriegels mittels der Drückernuss erfolgt bei dieser Ausgestaltung stets über die Zuhaltung.

Dem Gegenstand der Erfindung liegt die Aufgabe zugrunde, ein gattungsgemäßes Schloss unter Realisierung eines einfachen Aufbaues schließtechnisch günstig auszugestalten.

Zur Folge derartiger Ausgestaltung ist ein Schloss der in Rede stehenden Art angegeben, welches sich neben einem einfachen Aufbau durch eine schließtechnisch günstige Ausgestaltung auszeichnet.

Schließtechnisch günstig ist, dass der Fallenriegelschwanz einen fest mit ihm verbundenen Mitnehmervorsprung aufweist, an dem eine schrägverlaufende Gleitfläche ausgebildet ist zum Angriff einer Nase des Armes der Drückernuss. Dadurch liegen bei dem Zurückziehen des Fallenriegels mit der Drückernuss stets gleiche Hebelverhältnisse vor. Da der Arm der Drückernuss von einer Feder in einer parallel zur Riegelverlagerungsrichtung verlaufenden Ausrichtung gehalten ist, kann die Drückernuss unmittelbar bei ihrem Verschwenken in Wirkverbindung zum Mitnehmervorsprung treten.

Zur Lösung der Erfindungsaufgabe ist ferner vorgesehen, dass die Federkraft der die Drückernuss anfedernden Feder einstellbar ist. Aufgrund dieses Sachverhaltes ist es möglich, der Drückernuss entweder einen Drücker oder einen Drehknauf zuzuordnen. Wird die Drückernuss mit einem Drücker ausgestattet, liegt ein größerer Hebelarm vor, so dass dann eine größere Federkraft erwünscht ist. Wird dagegen ein Drehknauf eingesetzt, kann die Federkraft mit einem dann geringerem Wert eingestellt werden, so dass dann dennoch eine leichte Schließdrehung des Drehknaufes gegeben ist. Hierzu ist ein gehäusefester Federangriffspunkt verlagerbar, was zweckmäßigerweise von der Schlossgehäuseaußenseite erfolgen kann. Weiterhin ist vorgesehen, dass die Feder eine am Nussarm angreifende Zugfeder ist. Dabei ist der gehäusefeste Federangriffspunkt von einem im Schlossgehäuse verlagerbaren Stift ausgebildet. Letzterer ist zwecks Veränderung der Federkraft zwischen zwei Positionen in einem Längsschlitz verlagerbar. Im Detail sieht dies so aus, dass der Stift durch einen bajonettartigen Verschluss in einer seiner beiden Endstellungen gehalten ist. Hierzu besitzt der Stift endseitig jeweils gegenüberliegende Abflachungen, die in der einen Position in den Schlitzabschnitten von in Schlossdeckel und Schlossboden angeordneten Schlitzen parallel zu den Schlitzwänden verlaufen und in der anderen Position in einem querschnittsverbreiterten Schlitzabschnitt quer zu den Schlitzwänden angeordnet sind. Zwecks Veränderung der Federkraft ist daher lediglich eine Drehung des Stiftes vorzunehmen, so dass die Abflachungen in fluchtender Lage zu den Schlitzwänden gelangen. Hierzu ist der Stift nach zuvoriger 90°-Drehung umsetzbar. Er besitzt hierzu an seiner Stirnseite eine Werkzeug-Angriffsöffnung. Diese kann beispielsweise in Form eines Schlitzes gestaltet sein, um das Ansetzen der Klinge eines Schraubendrehers beispielsweise zu bewirken. Eine Selbstverstellung des Stiftes wird dadurch verhindert, dass der verbreiterte Schlitzabschnitt Stützflächen zur ebenflächigen Anlage der Randabschnitte der Abflachungen ausbildet. Führungstechnische Vorteile ergeben sich dadurch, dass der Fallenriegelschwanz zwischen den beiden Schlossseitenwänden anliegend geführt und durch eine Zugfeder in Verschlussrichtung abgefedert ist. Schließlich besteht ein vorteilhaftes Merkmal der Erfindung auch darin, dass die Drückernuss eine einen Freigang definierende Gabelaussparung besitzt und damit einen verschlussgehäuseseitigen Anschlagzapfen umgibt.

Eine Zuhaltung lagert am Fallenriegelschwanz um einen oberhalb des Fallenriegelkopfes angeordneten gehäuseseitigen Stehzapfen. Die am Fallenriegelkopf angreifenden Öffnungskräfte bei vorgeschlossenem Fallenriegel werden nun über einen Tourenstift unmittelbar in die Zuhaltung und damit in den gehäuseseitigen Stehzapfen geleitet, so dass hohe Rückdrehkräfte schadfrei aufnehmbar sind. Das Vor- bzw. Zurückschließen des Fallenriegels verlangt zuvor das Aufheben der Zuhaltung und der Freigabe des Tourenstiftes, so dass mittels des an dem Faltenriegelschwanz angreifenden Schließbartes der Fallenriegel schließbar ist. Es ist vorgesehen, dass die Tourenausnehmungen am freien Ende des Zuhaltungsbalkens liegen und ein Schließbartangriffspunkt etwa in dessen Mittelpunkt aufgrund dessen ergeben sich günstige Hebelwirkungen, verbunden mit einer weichen Schließweise. Der Zuhaltungsbalken nimmt daher bestimmungsgemäß seine vorschriftsmäßige Endstellung ein. Einerseits gestattet er das Ausweichen des Fallenriegels beim Zurückziehen einer mit dem Schloss ausgestatteten Tür; andererseits wird durch den Zuhaltungsbalken bei vorgeschlossenem Fallenriegel dessen Rückverlagerung blockiert.

Die Zuhaltung ist von einer Beaufschlagung durch die Drückernuss befreit. Bei nicht vorgeschlossenem Fallenriegel erstreckt sich der Mitnehmervorsprung im Bereich des Armes der Drückernuss. Nach erfolgtem Vorschluss des Fallenriegels läuft dagegen die Drückernuss leer. Der Mitnehmervorsprung nimmt bei entgegen dem durch eine Federbelastung bedrückten Fallenriegel noch den Arm der Drückernuss mit, so dass diese stets vorschriftsmäßig in ihrer Ausgangsstellung zurückkehrt.

Nachstehend werden mehrere beispielhafte Ausführungsbeispiele der Erfindung an Hand von schematischen Zeichnungen erläutert. Es zeigt:
- Figur 1:: Eine Ansicht eines Schlosses gemäß einer ersten Ausführungsform, bei welcher der Fallenriegel sowohl mittels eines Drückers als auch eines Profilschließzylinders verlagerbar ist.
- Figur 2:: Eine Darstellung wie in Figur 1, jedoch bei abgenommener Schlossdecke, die Position darstellend, in welcher der Fallenriegel mittels der Drückernuss zurückziehbar ist.
- Figur 3:: Die Folgedarstellung der Figur 2, wobei der Fallenriegel mit tels der Drückernuss zurückgezogen ist.
- Figur 4:: Eine der Figur 2 vergleichbare Darstellung, jedoch bei vorgeschlossenem Fallenriegel.
- Figur 5:: Eine Darstellung vergleichbar der Figur 2, wobei die auf die Drückernuss wirkende Federkraft auf einen geringeren Wert eingestellt ist.
- Figur 6:: In vergrößerter Darstellung einen Ausschnitt gemäß Linie VI-VI in Figur 1.
- Figur 7:: Eine Einzeldarstellung eines Fallenriegels.
- Figur 8:: Eine Draufsicht auf Figur 7, teilweise aufgebrochen.
- Figur 9:: Eine Ansicht der Zuhaltung.
- Figur 10:: Eine Draufsicht auf die Zuhaltung.
- Figur 11:: Eine Ansicht eines Schlosses gemäß einer zweiten Ausführungsform bei abgenommener Schlossdecke, wobei der Fallenriegel mittels des Schlossbartes einer zweiten Nuss verlagerbar ist, hier in der Normalstellung des Fallenriegels.
- Figur 12:: Eine der Figur 11 vergleichbare Darstellung, und zwar bei von der Drückernuss zurückgezogenem Fallenriegel.
- Figur 13:: Die Vorschließstellung des Fallenriegels in Ansicht.
- Figur 14:: Eine der Figur 11 entsprechende Darstellung, wobei abweichend gegenüber dieser an der Drückernuss die Zugfeder mit verringerter Federkraft angreift.
- Figur 15:: Eine Ansicht eines Schlosses gemäß einer dritten Ausführungsform bei fortgelassener Schlossdecke, wobei die Drückernuss im Mittelbereich des Riegelschwanzes angreift.
- Figur 16:: Die Darstellung wie Figur 15, jedoch bei von der Drückernuss zurückgezogenem Fallenriegel.
- Figur 17:: Die der Figur 15 vergleichbare Darstellung, wobei abweichend gegenüber dieser die Drückernuss einer verringerten Federkraft ausgesetzt ist.
- Figur 18:: Eine Ansicht eines Schlosses gemäß einer vierten Ausführungsform, bei welcher der Fallenriegel ausschließlich mittels der im hinteren Bereich des Schlosses angeordneten Drückernuss zurückziehbar ist, betreffend die Normalstellung des Fallenriegels.
- Figur 19:: Die Folgedarstellung der Figur 18, jedoch bei von der Drückernuss zurückgezogenem Fallenriegel.
- Figur 20:: Die der Figur 18 vergleichbare Darstellung und zwar bei an der Drückernuss mit verringerter Kraft angreifenden Zugfeder.

Ein Schloss 1 gemäß einer ersten Ausführungsform besitzt ein Schlossgehäuse 2 mit langgestrecktem Grundriss der Art, dass die Länge des Schlossgehäuses 2 etwa dem Doppelten der Schlossbreite entspricht. Von einem Schlossboden 3 gehen aufwärtsgerichtet zwei Längsseitenwände 4, 5 aus, welche in einem rückwärtigem Bereich des Schlossgehäuses 2 durch eine bogenläufig verlaufende Rückwand 6 miteinander verbunden sind. Eine Vorderwand 7 des Schlossgehäuses 2 verläuft dagegen rechtwinklig zu den Längsseitenwänden 4,5.

In dem Schlossgehäuse 2 ist zwischen den beiden Schlossseitenwänden 4,5 ein Fallenriegelschwanz 8 eines Fallenriegels 9 geführt, dessen mit einer Fallenschräge 10' ausgestatteter Fallenriegelkopf 10 eine Durchbrechung 11 der Vorderwand 7 durchgreift. Es liegt eine gegabelte Ausgestaltung des Fallenriegelschwanzes 8 vor. Auf einem kürzeren Gabelschenkel 8' greift an einem von ihm ausgehendem Zapfen 12 das eine Ende einer Zugfeder 13 an. Deren anderes Ende umfasst einen Stehzapfen 14 des Schlossbodens 3, wodurch der Fallenriegel 9 in Vortrittsrichtung federbelastet ist.

Ein anderer Gabelschenkel 8" entspricht etwa dem dreifachen der Länge des Gabelschenkel 8'. Innenseitig formt der Gabelschenkel 8" eine Schließeingriffsöffnung 15. Dieser nachgeordnet ist ein im Querschnitt rechteckiger Tourenstift 16. Oberhalb dessen ist der Gabelschenkel 8" im Endbereich mit einem in Fallenriegelverlagerungsrichtung verlaufenden Längsschlitz 17 ausgestattet, in welchem ein schlossbodenseitiger Führungszapfen 18 eingreift. An seinem freien Ende bildet der Gabelschenkel 8" des Fallenriegelschwanzes 8 einen Mitnehmervorsprung 19 aus, der zum Angriff eines Armes 20 einer Drückernuss 21, welche im rückwärtigem Bereich des Schlossgehäuses 2 zwischen dem Schlossboden 3 und einer parallel zu ihm angeordneten Schlossdecke 22 gelagert ist. Ein Mitnehmervorsprung 19 besitzt eine schrägverlaufende Gleitfläche 23 zum Angriff einer Nase 20' des Armes 20, wobei die Nase 20' in der Grundstellung des Fallenriegels 9 dicht unterhalb des Mitnehmervorsprunges 19 liegt, um die Vortrittsverlagerung des Fallenriegels 9 nicht zu behindern.

Die Normalstellung des Fallenriegels 9, vergleiche Figur 2, wird aufrecht erhalten durch einen Zuhaltungs-Balken 24. Der Zuhaltungs-Balken 24 ist als einarmiger Hebel ausgebildet, welcher an seiner dem Tourenstift 16 zugewandten Schmalseite zwei hintereinander liegende Tourenöffnungen 25, 26 ausbildet. Getrennt wird diese durch einen Mittelsteg 27. In der Normalstellung des Fallenriegels 9 erstreckt sich der Mittelsteg 27 vor dem Tourenstift 16 und blockiert somit die Vorverlagerung des Fallenriegels 9. Im Anschluss an die Tourenöffnung 26 bildet der Zuhaltungs-Balken 24 eine bogenförmige Verdickung 28 aus, welche in eine Schließeingriffsöffnung 15 hineinragt. Die Verdickung 28 stellt den Schließbartangriffspunkt dar und erstreckt sich etwa in der Mitte des einarmigen Zuhaltungs-Balken 24. Das andere Ende des Zuhaltungs-Balken 24 ist oberhalb des Fallenriegelkopfes 10 um einen gehäuseseitigen Stehzapfen 29 gelagert. Die betreffenden Tourenöffnungen 25,26 befinden sich dagegen am freien Ende des Zuhaltungs-Balken 24, welches freies Ende eine Abwinkelung 30 ausbildet. Mittels derselben stützt sich der Zuhaltungs-Balken 24 an einem schlossbodenseitigem Vorsprung 31 ab, wodurch der Zuhaltungs-Balken 24 in einer definierten Grundstellung gehalten ist. Eine Druckfeder 32 greift an den Zuhaltungs-Balken 24 an und belastet diesen in der Grundstellung gemäß Figur 2. Diese Druckfeder 32 findet ihrerseits Abstützung an der Gehäuseseitenwand 4.

An ihrer einem Arm 20 gegenüberliegenden Seite besitzt die Drückernuss 21 eine einen Freigang definierende Gabelaussparung 33, in welcher ein verschlussgehäuseseitiger Anschlagzapfen 34 hineinragt. In der Grundstellung des Schlosses 1 liegt die Position der Drückernuss 21 gemäß Figur 2 vor. Diese wird aufrechterhalten durch eine Feder 35, welche an dem Arm 20 angreift. Die Feder 35 ist als Hubfeder ausgestaltet. Deren eines Ende umschlingt einen Zapfenvorsprung 36 des Armes 20. Der gehäusefeste Federangriffspunkt P ist dagegen zwecks Variation der Federkraft einstellbar. Hierzu ist der Federangriffspunkt P verlagerbar. Bezüglich der Feder 35 handelt er sich hierbei um eine Zugfeder. Gebildet ist der gehäusefeste Federangriffspunkt P von einem im Gehäuse 2 verlagerbaren Stift 37. Letztere ist zwischen zwei Positionen in einem Längsschlitz 38 von Schlossboden 3 und Schlossdecke 22 verlagerbar. Die Ausrichtung des Längsschlitzes 38 verläuft in Richtung des Armes 20 der Drückernuss 21. Der Längsschlitz 38 ist so gestaltet, dass der Stift 37 durch einen bajonettartigen Verschluss in einer seiner beiden Endstellungen gehalten ist. Endseitig besitzt der Stift 37 jeweils gegenüberliegende Abflachungen 39. Der Abstand zwischen diesen ist etwas geringer als der Abstand der parallel zueinander verlaufenden Schlitzwände 40 der Schlitzabschnitte 41 von Schlossboden 3 und Schlossdecke 22. Der Schlitzabschnitt 41 liegt dabei in geringem Abstand zum Arm 20 als ein gegenüber dem Schlitzabschnitt 41 verbreitert ausgebildeter Schlitzabschnitt 42. Deren Innenwand ist dem Verlauf der Außenwandung des Stiftes 37 angepasst. Tritt der Stift 37 in den Schlitzabschnitt 42 ein und sind die endseitig des Stiftes 37 vorgesehenen Abflachungen 29 quergerichtet zum Verlauf der Schlitzwände 40, so liegt eine vergrößerte Federkraft der Feder 35 vor, vergleiche die ausgezogenen Position des Stiftes 37 in Figur 6.

Um eine Selbstverstellung der Stiftes 37 zu verhindern, bildet der verbreiterte Schlitzabschnitt 42 in Schlossboden 3 und Schlossdecke 22 Stützflächen 43 aus zur ebenflächigen Anlage von Randabschnitten Abflachungen 39. Diese Stützflächen 43 verlaufen quergerichtet zu den Schlitzwänden 40.

Nach zuvoriger 90°-Drehung ist der Stift 37 umsetzbar in die strichpunktierte Stellung gemäß Figur 6 und die mit vollen Linien ausgezogene Stellung gemäß Figur 5, so dass die Feder 35 mit einer geringeren Kraft an der Drückernuss 21 angreift. Dieser Fall wird gewählt, wenn der Drückernuss 21 ein nicht veranschaulichter Drehknauf zugeordnet wird. Ist dagegen die Drückernuss 21 mit einem in Figur 1 strichpunktiert veranschaulichten Türdrücker 44 ausgestattet, so wird die Stellung des Stiftes 37 gewählt in welcher er in dem verbreiterten Schlitzabschnitt 42 einliegt. Zum Zwecke einer Umstellung des Stiftes 37 von außen sind an den Stirnseiten des Stiftes 37 Werkzeugangriffs-Öffnungen 37' zum Ansetzen eines Schraubendrehers vorgesehen.

Das Vor- bzw. Zurückschließen des Fallenriegels 9 ist möglich mittels eines die Schlossdecke 22 und den Schlossboden 3 durchgreifenden Profilschließzylinders 45. Dessen Schließbart 46 wirkt zusammen mit der Zuhaltung 24 sowie mit der Schließeingriffsöffnung 15 des Fallenriegels 8.

### Es stellt sich folgende Wirkungsweise ein:

Wird eine mit dem Schloss 1 ausgestattete, nicht veranschaulichte Tür in ihre Schließstellung gezogen, so weicht der Fallenriegel 9 infolge der Fallenschräge 10' in Schlosseinwertsrichtung aus, wobei der Tourenstift 16 sich innerhalb der Tourenöffnung 25 bewegt. In der zugezogenen Stellung der Tür kann dann der Fallenriegel 9 auf Grund der ihn belasteten Zugfeder 13 in die Grundstellung gemäß Figur 2 vortreten. Aus dieser Stellung heraus ist es möglich, den Fallenriegel 9 durch Drückerbetätigung zurückzuziehen, vergleiche Figur 3. Hierbei beaufschlagt eine Nase 20' des Armes 20 der Drückernuss 21 die Gleitfläche 23 des Fallenriegelschwanzes 8 und verlagert damit den Fallenriegel 9 Schlosseinwerts. Begrenzt ist die Drehverlagerung der Drückernuss 21 dadurch, dass ein Gabelschenkel 33' den Anschlagzapfen 34 des Schlossgehäuses 2 beaufschlagt. Bei diesem Vorgang wird die Feder 35 gespannt. Dies trifft auch auf die am Fallenriegel 9 angreifende Zugfeder 13 zu. Wird der Türdrücker 44 losgelassen, so kehrt die Drückernuss 21 in ihre Ausgangsstellung zurück, in welcher ein anderer Gabelschenkel 33" die andere Seite des Anschlagzapfen 34 beaufschlagt. Ferner führt die Zugfeder 13 den Fallenriegel 9 in seine Grundstellung gemäß Figur 2 zurück.

Bei lediglich zugezogener Tür ist es möglich, mittels des Profilschließzylinders 45 den Fallenriegel 9 vorzuschließen. Bei der Drehung eines Schließbartes 46 entgegen Uhrzeigerrichtung beaufschlagt dieser den Zuhaltungs-Balken 24 an seiner Verdickung 28 und hebt damit den Zuhaltungs-Balken 24 aus, so dass dann der Mittelsteg 27 oberhalb des Tourenstiftes 16 liegt. Damit lässt sich durch Eintauchen des Schließbartes 46 in die Schließeingriffsöffnung 15 der Fallenriegel 9 in die Stellung gemäß Figur 4 vorschließen. Bei der Schließdrehung des Schließbartes 46 gibt dieser die Zuhaltung 24 zum federbeaufschlagten Verschwenken frei, so dass deren Mittelsteg 27 hinter den Tourenstift 16 tritt, damit liegt der Tourenstift 16 in der Tourenöffnung 26. Hierdurch kann der Fallenriegel 9 nicht zurückgedrückt werden. Entsprechende Rückdrückkräfte werden über den Zuhaltungs-Balken 24 in den schlossbodenseitigen Stehzapfen geleitet. Die Zurückverlagerung des Fallenriegels 9 ist nur durch Schlüsselbetätigung möglich, und zwar nach vorherigem Ausheben der Zuhaltung und Verlagerung des Fallenriegels 9 entgegen der Kraft der Zugfeder 13.

Wird an Stelle eines Türdrückers 40 ein nicht veranschaulichter Drehknauf eingesetzt, so ist die an der Drückernuss 21 angreifende Federkraft zu verringern, wobei der Stift 37 in die Stellung gemäß Figur 5 gebracht wird.

In der vorgeschlossenen Riegelstellung befindet sich der Mitnehmervorsprung 19 außerhalb der Bewegungsbahn des Armes 20 der Drückernuss 21, so dass eine Verlagerung der Drückernuss 21 entweder mittel eines Knaufes oder Türdrückers 44 zu keinem Angriff an dem Riegelschwanz 8 führt.

Die in den Figuren 11 bis 14 veranschaulichte weitere Ausführungsform entspricht weitgehend der ersten Ausführungsform. Gleiche Bauteile tragen daher gleiche Bezugsziffern. Abweichend ist nun bei dieser Ausführungsform anstelle des Profilschließzylinders 45 eine zweite, in Schlossboden 3 und Schlossdecke 22 gelagerte zweite Nuss 47 eingesetzt. Ein derartiges Schloss 1' kann beispielsweise bei Toilettentüren eingesetzt werden. Die zweite Nuss 47 ist mit einem Schließbart 48 ausgestattet, welcher ähnlich dem Schließbart 46 des Profilschließzylinders 45 wirkt und zwei schlossgehäuseseitigen Anschlagschultern 56, 57 zugeordnet ist. Bei diesem Schloss 1' ist vorzugsweise die zweite Nuss 47 mit einem türinnen seitigem Drehknauf ausgestattet. So dann lässt sich der Fallenriegel 9 mittels der Drückernuss 21, wie bei der ersten Ausführungsform, zurückziehen, vergleiche Figur 12. Ferner ist mittels des türseitigen, der zweiten Nuss 47 zugehörigen Drückerknaufes der Fallenriegel 9 vorschließbar, wobei dessen Schließbart 48 sowohl mit dem Zuhaltungsbogen 24 als auch mit dem Fallenriegelschwanz 8 zusammenwirkt. Es stellt sich dadurch die Position gemäß Figur 13 ein. Das Öffnen einer mit dem Schloss 1' ausgestatteten Tür verlangt zuerst das Zurückziehen des Fallenriegels 9 mittels der zweiten Nuss 47. Danach kann mittels der Drückernuss 21 der Fallenriegel 9 vollends zurückgezogen werden.

Ist der Drückernuss 21 ein Türdrücker 44 zugeordnet, so nimmt der Stift 37 die Position gemäß Figuren 11 bis 13 ein. Die Feder 35 greift dann mit größerer Kraft an der Drückernuss 21 an. Bei Verwendung eines Drehknaufes für die Drückernuss 21 ist der Stift 37 in die Position gemäß Figur 14 zu bringen.

Ein Schloss 1 " gemäß einer weiteren Ausführungsform der Figuren 15 bis 17 besitzt einen Fallenriegel 9', welcher ausschließlich wie eine Falle wirkt. Der Fallenriegelschwanz 8 bildet ausschließlich einen Gabelschenkel 8" aus. An diesem greift auch eine Zugfeder 13' an. Eine Zuhaltung ist bei dieser Ausführungsform des Schlosses 1 " nicht vorhanden. Ferner fehlt die im rückwärtigem Bereich des Schlossgehäuses 2 vorgesehene Drückernuss 21.

Das Zurückziehen des Fallenriegels 9' geschieht mittels einer im mittleren Bereich am Gabelschenkel 8" angreifenden Nuss 49. Ein Arm 50 derselben wirkt zusammen mit einem Zapfenvorsprung 51 des Fallenriegelschwanzes 8, welcher Zapfenvorsprung 51 in einem Längsschlitz 52 einer Ausschnittsweise dargestellten Schlossdecke 22' geführt ist. In Gegenüberlage zum Arm 50 ist die Drückernuss 49 mit einem zweiten Arm 53 ausgestattet. An diesem greift die Feder 35 an, welche die Nuss 49 entgegen Uhrzeigerrichtung belastet. Zwei schlossbodenseitige Anschlagschultern 55, 55' begrenzen dabei im Zusammenwirken mit zwei Gegenschultern 54, 54' der Nuss 49 die Drehung der Nuss 49. Der gehäuseseitige Federangriffspunkt P hat einen Aufbau wie die beiden zuvor geschilderten Ausführungsformen. Lediglich die Ausrichtung des Längsschlitzes 38 ist geändert. Er verläuft nun in Richtung eines Armes 53.

Gemäß Figuren 15 und 16 erstreckt sich der Federangriffspunkt P in dem querschnittsverbreiterten Schlitzabschnitt 42. Das bedeutet, dass die Feder 35 mit größerer Kraft an der Nuss 49 angreift. Letztere wird daher bevorzugt mit einem Türdrücker 44 ausgestattet. Durch die Drückerbetätigung kann die Nuss 49 in die Stellung gemäß Figur 16 gebracht werden, wobei ihr Arm 50 über den Zapfenvorsprung 51 den Fallenriegels 9' zurückzieht.

Soll der Nuss 49 ein nicht veranschaulichter Drehknauf zugeordnet werden, so hat eine Verlagerung des Federangriffpunktes zu erfolgen derart, dass der Stift in den Schlitzabschnitt 41 nach vorangegangener 90°-Drehung eintaucht.

Die in den Figuren 18 bis 20 veranschaulichte weitere Ausführungsform eines Schlosses 1''' bedient sich einer Drückernuss 21 wie bei den beiden ersten Ausführungsformen. Es ist ferner ein Fallenriegel 9' wie bei der dritten Ausführungsform eingesetzt. Es fehlt jedoch gegenüber dieser die Nuss 49. Es kann mittels der Drückernuss 21 lediglich der Fallenriegel 9' wie bei den ersten beiden Ausführungsformen zurückgezogen werden. Gemäß Figur 18 und 19 ist die Feder 35 auf eine größere Kraft eingestellt. Demgemäss ist der Drückernuss 21 der Türdrücker 44 zugeordnet. Bei Anordnung eines Drehknaufes an der Drückernuss 21 kann dann der gehäuseseitige Federangriffspunkt P in eine näherliegende Position zum Arm 20 gebracht werden, was im Detail bereits bei der ersten Ausführungsform beschrieben worden ist.

Eine weitere Ausführungsform könnte weitgehend der ersten Ausführungsform entsprechen. Anstelle eines Profilschließzylinders 44 wäre in dem Schlossboden 3 und der Schlossdecke eine Schlüsseleinstecköffnung für einen Schließbart vorzusehen, mittels welchem das mit einer Zuhaltung ausgestattete Schloss schließbar ist.

### Bezugszeichen

- 1: Schloss
- 1': Schloss
- 1": Schloss
- 1 ''': Schloss
- 2: Schlossgehäuse
- 3: Schlossboden
- 4: Längsseitenwand
- 5: Längsseitenwand
- 6: Rückwand
- 7: Vorderwand
- 8: Fallenriegelschwanz
- 8': Gabelschenkel
- 8": Gabelschenkel
- 9: Fallenriegel
- 9': Fallenriegel
- 9": Fallenriegel
- 10: Fallenriegelkopf
- 10: Fallenschräge
- 11: Durchbrechung
- 12: Zapfen
- 13: Zugfeder
- 13': Zugfeder
- 14: Stehzapfen
- 15: Schließeingriffsöffnung
- 16: Tourenstift
- 17: Längsschlitz
- 18: Führungszapfen
- 19: Mitnehmervorsprung
- 20: Arm
- 20': Nase
- 21: Drückernuss
- 22: Schlossdecke
- 22': Schlossdecke
- 23: Gleitfläche
- 24: Zuhaltungs-Balken
- 25: Tourenöffnung
- 26: Fallenriegel
- 27: Mittelsteg
- 28: Verdickung
- 29: Stehzapfen
- 30: Abwinkelung
- 31: Vorsprung
- 32: Druckfeder
- 33: Gabelaussparung
- 33': Gabelschenkel
- 33": Gabelschenkel
- 34: Anschlagzapfen
- 35: Feder
- 36: Zapfenvorsprung
- 37: Stift
- 37': Werkzeugangriffsöffnung
- 38: Längsschlitz
- 39: Abflachung
- 40: Schlitzwand
- 41: Schlitzabschnitt
- 42: Schlitzabschnitt
- 43: Stützfläche
- 44: Türdrücker
- 45: Profilschließzylinder
- 46: Schließbart
- 47: Nuss
- 48: Schließbart
- 49: Nuss
- 50: Arm
- 51: Zapfenvorsprung
- 52: Längsschlitz
- 53: Arm
- 54: Gegenschulter
- 54': Gegenschulter
- 55: Anschlagschulter
- 55': Anschlagschulter
- 56: Anschlagpolster
- 57: Anschlagpolster

- P: Federangriffspunkt

## Patentansprüche

1. Schloss (1, 1', 1 ", 1''') mit aus einem Schlossgehäuse (2) herausragendem Fallenriegel (9, 9', 9") dessen im Schlossgehäuse (2) verschieblich geführter Fallenriegelschwanz (8) in das Schlossgehäuse (2) mittels Betätigung einer Nuss (21, 47, 49) zurückschließbar ist, wobei ein Fortsatz der Nuss (21, 47, 48) an einem Vorsprung des Fallenriegelschwanzes (8) angreift, **dadurch gekennzeichnet, dass** der Fallenriegelschwanz (8) einen fest mit ihm verbundenen Zapfenvorsprung (51) oder Mitnehmervorsprung (19) aufweist, an welchem ein Arm (20, 53) der Nuss (21, 47, 49) angreift, wobei der Mitnehmervorsprung (19) eine schrägverlaufende Gleitfläche (23) zum Angriff einer Nase (20 ') des Armes (20, 53) aufweist, der Arm (20, 53) der Nuss (21, 47, 49) von einer Feder (35) in einer parallel zur Riegelverlagerungsrichtung verlaufenden Ausrichtung gehalten ist und die Federkraft der die Nuss (21, 47, 49) abfedernden Feder (35) mittels Verlagerung eines gehäusefesten Federangriffspunkt (P) einstellbar ist.

2. Schloss nach Anspruch 1, **dadurch gekennzeichnet, dass** die Feder (35) eine am Arm (20, 53) angreifende Zugfeder ist.

3. Schloss nach Anspruch 1 und 2, **dadurch gekennzeichnet, dass** der gehäusefeste Federangriffspunkt (P) von einem in dem Schlossgehäuse (2) verlagerbaren Stift (37) ausgebildet ist.

4. Schloss nach einem oder mehreren der vorhergehenden Ansprüche, **dadurch gekennzeichnet, dass** der Stift (37) zwischen zwei Positionen in einem Längsschlitz (38) verlagerbar ist.

5. Schloss nach einem oder mehreren der vorhergehenden Ansprüche, **dadurch gekennzeichnet, dass** der Stift (37) durch einen bajonettartigen Verschluss in einer seiner beiden Endstellungen gehalten ist.

6. Schloss nach einem oder mehreren der vorhergehenden Ansprüchen, **dadurch gekennzeichnet, dass** der Stift (37) endseitig jeweils gegenüberliegende Abflachungen (39) besitzt, die in der einen Position in Schlitzabschnitten (41) von in Schlossdecke (22, 22 ') und Schlossboden (3) angeordneten Schlitzen (38) parallel zu Schlitzwänden (40) verlaufen und in der anderen Position in einem querschnittsverbreiterten Schlitzabschnitt (42) quer zu den Schlitzwänden (40) angeordnet sind.

7. Schloss nach einem oder mehreren der vorhergehenden Ansprüche, **dadurch gekennzeichnet, dass** der verbreiterte Schlitzabschnitt (42) Stützflächen (43) ausbildet zur ebenflächigen Anlage der Randabschnitte von Abflachungen (39).

8. Schloss nach einem oder mehreren der vorhergehenden Ansprüche, **dadurch gekennzeichnet, dass** die Drückernuss (21) eine einen Freigang definierende Gabelaussparung (33) besitzt und damit einen verschlussgehäuseseitigen Anschlagzapfen (34) umgibt.

9. Schloss nach einem oder mehreren der vorhergehenden Ansprüchen, **dadurch gekennzeichnet, dass** der Fallenriegelschwanz durch Schließbetätigung mittels eines Schlüssels, eines Schließzylinders (45), einer zweiten Nuss (47, 49) oder dergleichen nach vorangehendem Ausheben einer Zuhaltung vor- und zurückschließbar ist, wobei eine von einem Schließbart (46, 48) aushebbare Zuhaltung als einarmiger Zuhaltungsbalken (24) ausgebildet ist, welcher Tourenausnehmungen (25, 26) aufweist, in welcher ein fallenriegelschwanzseitiger Tourenstift (16) eingreift, welcher um einen oberhalb eines Fallenriegelkopfes (10) angeordneten, gehäuseseitigen Stehzapfen (29) gelagert ist.

10. Schloss nach Anspruch 9, **dadurch gekennzeichnet, dass** die Tourenausnehmungen (25, 26) am freien Ende des Zuhaltungsbalkens (24) liegen und ein Schließbartangriffspunkt (P) etwa in dessen Mittelpunkt.

11. Schloss nach einem oder mehreren der vorhergehenden Ansprüche, **dadurch gekennzeichnet, dass** der Fallenriegelschwanz (8) zwischen den beiden Schlossseitenwänden (4, 5) anliegend geführt und durch eine Zugfeder (13, 13 ') in Vorschliessrichtung abgefedert ist.

## Claims

1. A lock (1, 1', 1', 1''') with a catch bolt (9, 9', 9") protruding from a lock casing (2), which catch bolt's tail (8), being displaceably guided inside the lock casing (2), can be retracted by actuating a follower (21, 47, 49), an extension of the follower (21, 47, 49) acting on a projection of the catch bolt's tail (8), **characterized in that** the catch bolt's tail (8) presents a tenon projection (51) or cam projection (19) solidly fixed thereto, on which acts one arm (20, 53) of the follower (21, 47, 49), the cam projection (19) presenting a bevelled extending sliding surface (23) serving as the application for a nose (20') of the arm (20, 53), the arm (20, 53) of the follower (21, 47, 49) being maintained by a spring (35) in a direction extending parallel with regard to the orientation of the dead-bolt displacement and the elastic force of the spring (35), which cushions the follower (21, 47, 49), being adjustable by means of displacing a spring's point of application (P), which is stationary at the casing.

2. A lock according to claim 1, **characterized in that** the spring (35) is a tension spring acting upon the arm (20, 53).

3. A lock according to claim 1 and 2, **characterized in that** the spring's point of application (P), which is stationary at the casing, is constituted by a pin (37), which is displaceable within the lock casing (2).

4. A lock according to one or several of the preceding claims, **characterized in that** the pin (37) is displaceable between two positions in a longitudinal slot (38).

5. A lock according to one or several of the preceding claims, **characterized in that** the pin (37) is held in one of the two end positions thereof by means of a bayonet-type fastener.

6. A lock according to one or several of the preceding claims, **characterized in that** the pin (37) on the end sides thereof, presents opposite flattenings (39), respectively, which, in the one position, extend parallel to the slot walls (40) in the slot sections (41) of the slots (38) in the lock cover (22, 22') and in the lock bottom (3), and in the other position, they are arranged in a slot section (42) with enlarged cross-section, transversely with regard to the slot walls (40).

7. A lock according to one or several of the preceding claims, **characterized in that** the enlarged slot section (42) forms support surfaces (43) for a flat plane location of the border areas of the flattenings (39).

8. A lock according to one or several of the preceding claims, **characterized in that** the lever handle follower (21) is provided with a fork clearance (33) defining a passage for free movement and embracing therewith a stop tenon (34) at the side of the lock casing.

9. A lock according to one or several of the preceding claims, **characterized in that** the catch bolt's tail can be moved forward into locking action or moved backward urged by means of the locking action of a key, a closing cylinder (45), a second follower (47, 49) or the like, upon preceding lifting of a dead-locking device, whereby a dead-locking device, liftable by a closing bit (46, 48), is designed as a one-armed dead-locking lever (24), presenting turn apertures (25, 26), into which engages a turn pin (16) on the side of the catch bolt's tail, and which pin is supported about a casing-sided stay tenon (29) arranged above a catch bolt head (10).

10. A lock according to claim 9, **characterized in that** the turn apertures (25, 26) are located at the free end of the dead-locking lever (24) and a closing bit application point (P) approximately in the centre thereof.

11. A lock according to one or several of the preceding claims, **characterized in that** the catch bolt's tail (8) is guided between both lateral lock walls (4, 5) fitting closely thereto and is spring-cushioned in locking direction by a tension spring (13, 13').

## Revendications

1. Serrure (1, 1', 1", 1''') avec un pêne dormant/loquet (9, 9', 9") faisant saillie d'un coffret à serrure (2), dont la queue de pêne dormant/loquet (8), qui est guidée de façon déplaçable à l'intérieur du coffret à serrure (2), peut être rétractée pour rentrer dans le coffret à serrure (2) en actionnant un fouillot (21, 47, 49), une extension du fouillot (21, 47, 49) agissant sur une projection de la queue de pêne dormant/loquet (8), **caractérisée en ce que** la queue de pêne dormant/loquet (8) présente un épaulement de tenon (51) ou épaulement d'entraîneur (19) y solidarisé, sur lequel agit un bras (20, 53) du fouillot (21, 47, 49), l'épaulement de l'entraîneur (19) présentant une surface de glissement oblique (23) pour l'action d'un mentonnet (20') du bras (20, 53), le bras (20, 53) du fouillot (21, 47, 49) étant maintenu par l'intermédiaire d'un ressort (35) dans une orientation s'étendant parallèlement par rapport à la direction du déplacement du pêne dormant, et l'élasticité du ressort (35), par lequel le fouillot (21, 47, 49) est amorti, étant ajustable par l'intermédiaire d'un déplacement d'un point d'attaque de ressort (P) qui est stationnaire sur le coffret.

2. Serrure selon la revendication 1, **caractérisée en ce que** le ressort (35) est un ressort de traction agissant sur le bras (20, 53).

3. Serrure selon la revendication 1 et 2, **caractérisée en ce que** le point d'attaque de ressort (P), qui est stationnaire sur le coffret, est constitué par l'intermédiaire d'une cheville (37) qui est déplaçable au sein du coffret à serrure (2).

4. Serrure selon l'une ou plusieurs des revendications précédentes, **caractérisée en ce que** la cheville (37) est déplaçable entre deux positions dans une fente oblongue (38).

5. Serrure selon l'une ou plusieurs des revendications précédentes, **caractérisée en ce que** la cheville (37) est maintenue par l'intermédiaire d'un enclenchement de type à baïonnette dans une de ses deux positions terminales.

6. Serrure selon l'une ou plusieurs des revendications précédentes, **caractérisée en ce que** la cheville (37) est pourvue, à ses extrémités respectivement, de méplats (39) opposés, qui, dans une position, s'étendent parallèlement par rapport aux parois de fente (40) dans des portions de fente (41) des fentes (38) qui sont disposées dans le couvercle de serrure (22, 22') et dans le foncet de serrure (3), et sont disposés, dans l'autre position, transversalement par rapport aux parois de fente (40) dans une portion de fente (42) à section transversale élargie.

7. Serrure selon l'une ou plusieurs des revendications précédentes, **caractérisée en ce que** la portion élargie de fente (42) forme des surfaces d'appui (43) pour offrir une applique plane aux portions de bords des méplats (39).

8. Serrure selon l'une ou plusieurs des revendications précédentes, **caractérisée en ce que** le fouillot de poignée (21) est pourvu d'un évidement de la fourche (33) définissant un mouvement libre et en entoure un tenon de butée (34) du côté du coffret de serrure.

9. Serrure selon l'une ou plusieurs des revendications précédentes, **caractérisée en ce que** la queue du pêne dormant/loquet est opérable vers la position sortie ou vers la position rentrée suite à l'actionnement de fermeture d'une clé, d'un cylindre de fermeture (45), d'un deuxième fouillot (47, 49) ou similaire, après libération antérieure d'un blocage de gâchette, un blocage de gâchette, qui se libère au moyen d'un panneton (46, 48), étant formé comme barre d'blocage de gâchette (24) à bras unique présentant des évidements de tours (25, 26), dans lesquels s'engage un goupillon de tours (16) du côté de la queue du pêne dormant/loquet, qui est logé autour d'un pivot d'emboîtement (29) qui est disposé au-dessus d'une tête de pêne dormant/loquet (10).

10. Serrure selon la revendication 9, **caractérisée en ce que** les évidements de tours (25, 26) sont placés à l'extrémité libre de la barre de blocage de gâchette (24) et un point d'attaque du panneton (P) environ au centre de celle-ci.

11. Serrure selon l'une ou plusieurs des revendications précédentes, **caractérisée en ce que** la queue du pêne dormant/loquet (8) est guidée entre les deux parois latérales de la serrure (4, 5), collée contre-elles, et est amortie par l'intermédiaire d'un ressort de traction (13, 13') dans la direction sortie de fermeture.
